# EUROPÄISCHE PATENTSCHRIFT

(11) **EP 1 637 430 B1**
(45) Veröffentlichungstag und Bekanntmachung des Hinweises auf die Patenterteilung: **07.11.2007**
(21) Anmeldenummer: 05108392.1
(22) Anmeldetag: 13.09.2005
(51) Int. Cl.: B61L 23/02

(54) **Verfahren und Vorrichtung zum Bestimmen der Fahrtrichtung eines Schienenfahrzeugs**
Method and device for determining the direction of travel from a railway vehicle
Méthode et dispositif de détection de la direction de déplacement de véhicules ferroviaires

(30) Priorität: 20.09.2004 DE 102004045529
(43) Veröffentlichungstag der Anmeldung: 22.03.2006
(73) Patentinhaber: SIEMENS AKTIENGESELLSCHAFT, 80333 München (DE)
(72) Erfinder: Brauer, Hans-Martin, 85238 Petershausen (DE); Breuer, Werner, 80469 München (DE); Vollert, Jens, 82140 Olching (DE)

(56) Entgegenhaltungen:
- GB-A- 2 130 374
- US-A- 5 893 043
- US-A1- 2001 037 746

## Beschreibung

Die Erfindung betrifft ein Verfahren zum Bestimmen der Fahrtrichtung eines Schienenfahrzeugs, das einen Wagenkasten und mindestens zwei Drehgestelle aufweist. Die Erfindung betrifft auch eine Vorrichtung zum Bestimmen der Fahrtrichtung eines solchen Schienenfahrzeugs, die zur Durchführung des Verfahrens dient.

Die Fahrtrichtung eines Schienenfahrzeugs, insbesondere einer Lokomotive, wird vom Fahrzeugführer vorgegeben und am Richtungswender auf dem Führertisch eingestellt. Bisher war es daher nicht notwendig, die Fahrtrichtung zu bestimmen.

Eine Information über die Fahrtrichtung möglicherweise durch eine Messung am Stromrichter zu bekommen, wäre aufwändig.

Aus der GB 2 130 374 A ist ein Verfahren bekannt, mit dem die Orientierung eines Fahrzeugs durch den Drehsinn der Räder erkannt wird oder dadurch ob bei einem Schienenfahrzeug ein bestimmtes Drehgestell vorne oder hinten positioniert ist. Bei einem solchen Verfahren ist es notwendig, dass die Orientierung des Fahrzeuges ständig überwacht wird, was zu Fehlern führen kann.

Der Erfindung liegt die Aufgabe zugrunde, ein einfaches und zuverlässiges Verfahren zum Bestimmen der Fahrtrichtung eines Schienenfahrzeugs anzugeben und auch eine geeignete Vorrichtung dazu zu konstruieren.

Die Aufgabe, ein Verfahren anzugeben, wird gemäß der Erfindung dadurch gelöst, dass bei einer Kurvenfahrt des Schienenfahrzeugs an zwei Drehgestellen jeweils der Drehwinkel gegenüber dem Wagenkasten gemessen wird, dass die beiden Drehwinkel miteinander verglichen werden und dass als Fahrtrichtung die Richtung vom Drehgestell mit dem größeren Drehwinkel zum Drehgestell mit dem kleineren Drehwinkel erkannt wird.

Der Drehwinkel wird in der Regel um eine gedachte vertikale Achse gemessen. Die Fahrtrichtung kann als Vektor dargestellt werden, der in der Längsausdehnung des Schienenfahrzeuges vom Drehgestell mit dem größeren Drehwinkel bei Kurvenfahrt zum Drehgestell mit dem kleineren Drehwinkel weist.

Der Lösung der gestellten Aufgabe nach der Erfindung liegt die Erkenntnis zugrunde, dass bei der Kurvenfahrt eines Schienenfahrzeugs durch einen Gleisbogen das nachlaufende Drehgestell gegenüber dem Wagenkasten einen größeren Ausdrehwinkel aufweist als das vorauslaufende Drehgestell. Das ist darauf zurückzuführen, dass das stets vorhandene Spurspiel des Gleises die Ausdrehbewegung des vorauslaufenden Drehgestells reduziert, während es die Ausdrehbewegung des nachlaufenden Drehgestells vergrößert. Die Differenz der Ausdrehwinkel wird größer, wenn der Gleisbogen enger ist, d.h. einen kleineren Radius hat.

Mit dem Verfahren nach der Erfindung wird der Vorteil erzielt, dass zuverlässig die Fahrtrichtung mit einfachen Mitteln zu bestimmen ist.

Beispielsweise wird an mindestens einer Position eine lineare Relativbewegung zwischen dem Drehgestell und dem Wagenkasten gemessen und daraus der Drehwinkel des Drehgestells relativ zum Wagenkasten berechnet. Auf diese Weise kommt man mit einem relativ einfachen linearen Wegaufnehmer aus.

Beispielsweise werden zwei lineare Relativbewegungen an zwei Positionen am Drehgestell gemessen. Dann wird durch Vergleichen der Messwerte der Einfluss der Beschleunigungskräfte des Schienenfahrzeugs beseitigt.

Findet die Messung an zwei diagonal am Drehgestell gegenüberliegenden Positionen statt, kann der Einfluss der Beschleunigungskräfte vorteilhaft durch Mittelwertbildung beseitigt werden.

Es wird der Vorteil erzielt, dass das Beschleunigen oder Bremsen des Schienenfahrzeugs keinen Einfluss auf die Bestimmung der Fahrtrichtung hat.

Beispielsweise werden über eine festgelegte Zeitspanne für die beiden Drehgestelle jeweils die auftretenden Drehwinkel registriert. Dann werden jeweils der Mittelwert oder das Integral der über die Zeitspanne registrierten Drehwinkel bestimmt und die beiden Mittelwerte oder Integrale werden miteinander verglichen. Schließlich wird als Fahrtrichtung die Richtung vom Drehgestell mit dem größeren Mittelwert oder Integral zum Drehgestell mit dem kleineren Mittelwert oder Integral erkannt.

Damit wird der Vorteil erzielt, dass Störeinflüsse weitgehend unterdrückt werden.

Die Aufgabe, eine Vorrichtung zum Bestimmen der Fahrtrichtung eines Schienenfahrzeugs, das einen Wagenkasten und mindestens zwei Drehgestelle aufweist, anzugeben, wobei diese Vorrichtung zur Durchführung des Verfahrens dient, wird gemäß der Erfindung dadurch gelöst, dass zwischen jedem der Drehgestelle einerseits und dem Wagenkasten andererseits jeweils mindestens ein Wegmesssystem angeordnet ist und dass die Wegmesssysteme mit einer Auswerteeinheit verbunden sind.

In der Auswerteeinheit wird mittels der Messwerte der Wegmesssysteme die momentane Fahrtrichtung bestimmt.

Es wird der Vorteil erzielt, dass mit einfachen Mitteln schnell und zuverlässig die Fahrtrichtung bestimmt werden kann.

Beispielsweise sind zwei Wegmesssysteme einander am Drehgestell gegenüberliegend angeordnet. Damit können vorteilhaft störende Einwirkungen, z.B. Beschleunigungskräfte des Schienenfahrzeugs, erkannt werden, so dass die Fahrtrichtung noch zuverlässiger zu bestimmen ist.

Beispielsweise können die beiden Wegmesssysteme am Drehgestell diagonal gegenüberliegend angeordnet sein.

Da bei jeder Strecke Kurvenfahrten vorkommen, kann bei Bedarf die Fahrtrichtung relativ schnell bestimmt werden.

Eine Information über die Fahrtrichtung aus einer laufenden Messung ist insbesondere dann wichtig, wenn das Schienenfahrzeug an den Drehgestellen mit als solchen bekannten Drehdämpfern ausgestattet ist. Zum ordnungsgemäßen Betreiben eines solchen Drehdämpfers benötigt man zuverlässig eine laufende Information über die Fahrtrichtung.

Drehdämpfer ermöglichen insbesondere als aktive Drehdämpfer eine deutlich verrringerte Krafteinwirkung des Schienenfahrzeugs auf die Gleise bei Kurvenfahrten, so dass der Verschleiß der Gleise deutlich verringert wird.

Mit dem Verfahren und mit der Vorrichtung nach der Erfindung wird insbesondere der Vorteil erzielt, dass automatisch und trotzdem mit einfachen und zuverlässigen Mitteln laufend die Fahrtrichtung eines Schienenfahrzeugs ermittelt werden kann.

## Patentansprüche

1. Verfahren zum Bestimmen der Fahrtrichtung eines Schienenfahrzeugs, das einen Wagenkasten und mindestens zwei Drehgestelle aufweist,
**dadurch gekennzeichnet, dass** bei einer Kurvenfahrt an zwei Drehgestellen jeweils der Drehwinkel gegenüber dem Wagenkasten gemessen wird, dass die beiden Drehwinkel miteinander verglichen werden und dass als Fahrtrichtung die Richtung vom Drehgestell mit dem größeren Drehwinkel zum Drehgestell mit dem kleineren Drehwinkel erkannt wird.

2. Verfahren nach Anspruch 1,
**dadurch gekennzeichnet, dass** an mindestens einer Position eine lineare Relativbewegung zwischen Drehgestell und Wagenkasten gemessen und daraus der Drehwinkel des Drehgestells relativ zum Wagenkasten berechnet wird.

3. Verfahren nach Anspruch 2,
**dadurch gekennzeichnet, dass** zwei lineare Relativbewegungen an zwei Positionen am Drehgestell gemessen werden und dass dann durch Vergleichen der Messwerte der Einfluss der Beschleunigungskräfte des Schienenfahrzeugs beseitigt wird.

4. Verfahren nach einem der Ansprüche 1 bis 3,
**dadurch gekennzeichnet, dass** über eine festgelegte Zeitspanne für die beiden Drehgestelle jeweils die auftretenden Drehwinkel registriert werden, dass jeweils der Mittelwert oder das Integral der über die Zeitspanne registrierten Drehwinkel bestimmt werden, dass die beiden Mittelwerte oder Integrale miteinander verglichen werden und dass als Fahrtrichtung die Richtung vom Drehgestell mit dem größeren Mittelwert oder Integral zum Drehgestell mit den kleineren Mittelwert oder Integral erkannt wird.

5. Vorrichtung zum Bestimmen der Fahrtrichtung eines Schienenfahrzeugs, das einen Wagenkasten und mindestens zwei Drehgestelle aufweist, zur Durchführung des Verfahrens nach einem der Ansprüche 1 bis 4,
**dadurch gekennzeichnet, dass** zwischen jedem der Drehgestelle einerseits und dem Wagenkasten andererseits jeweils mindestens ein Wegmesssystem angeordnet ist und dass die Wegmesssysteme mit einer Auswerteeinheit verbunden sind.

6. Vorrichtung nach Anspruch 5,
**dadurch gekennzeichnet, dass** zwei Wegmesssysteme einander am Drehgestell gegenüberliegend angeordnet sind.

## Claims

1. Method of determining the direction of travel of a railway vehicle, which has a body and at least two bogies,
**characterized in that** while travelling round a curve, the angle of rotation relative to the body is measured on each of two bogies, that the two angles of rotation are compared with each other, and that as the direction of travel, the direction from the bogie with the greater angle of rotation to the bogie with the smaller angle of rotation is recognised.

2. Method according to Claim 1,
**characterized in that** at at least one position, a linear relative movement between bogie and body is measured, and the angle of rotation of the bogie relative to the body is calculated from it.

3. Method according to Claim 2,
**characterized in that** two linear relative movements at two positions on the bogie are measured, and that then, by comparing the measured values, the effect of the acceleration forces of the railway vehicle is removed.

4. Method according to one of Claims 1 to 3,
**characterized in that** over a defined time period, for each of the two bogies, the angles of rotation which occur are recorded, that in each case the mean value or integral of the angles of rotation which are recorded over the time period are determined, that the two mean values or integrals are compared with each other, and that as the direction of travel, the direction from the bogie with the greater mean value or integral to the bogie with the smaller mean value or integral is recognised.

5. Device for determining the direction of travel of a railway vehicle, which has a body and at least two bogies, to carry out the method according to one of Claims 1 to 4,
**characterized in that** between each of the bogies on the one hand and the body on the other hand, at least one displacement measuring system is arranged, and that the displacement measuring systems are connected to an analysis unit.

6. Device according to Claim 5,
**characterized in that** two displacement measuring systems are arranged opposite each other on the bogie.

## Revendications

1. Procédé pour déterminer la direction de déplacement d'un véhicule ferroviaire, qui comporte une caisse et deux bogies au moins,
**caractérisé en ce que** dans un trajet en courbe, on mesure l'angle de rotation par rapport à la caisse du wagon sur les deux bogies, **en ce que** les deux angles de rotation sont comparés entre eux et **en ce qu'**est identifiée comme direction de déplacement, la direction allant du bogie dont l'angle de rotation est le plus grand au bogie dont l'angle de rotation est le plus petit.

2. Procédé selon la revendication 1,
**caractérisé en ce qu'**un mouvement linéaire relatif entre le bogie et la caisse de wagon est mesuré sur au moins une position et **en ce que** l'on calcule à partir de là, l'angle de rotation relatif du bogie par rapport à la caisse du wagon.

3. Procédé selon la revendication 2,
**caractérisé en ce que** deux mouvements linéaires relatifs sont mesurés sur le bogie sur deux positions et **en ce que** l'incidence des forces d'accélération du véhicule ferroviaire est éliminée en comparant les valeurs de mesure.

4. Procédé selon l'une quelconque des revendications 1 à 3,
**caractérisé en ce que** l'on enregistre par exemple pendant une durée déterminée, l'angle de rotation rencontré sur chacun des deux bogies, **en ce que** l'on détermine ensuite la moyenne ou l'intégrale des angles de rotation enregistrés pendant cette durée, **en ce que**
les deux moyennes ou intégrales sont comparées entre elles et **en ce qu'**est détectée comme direction de déplacement, la direction du bogie avec la moyenne ou l'intégrale la plus grande comparativement au bogie avec la moyenne ou l'intégrale la plus petite.

5. Dispositif pour déterminer la direction de déplacement d'un véhicule ferroviaire qui comporte une caisse de wagon et au moins deux bogies pour la mise en oeuvre du procédé selon l'une quelconque des revendications 1 à 4,
**caractérisé en ce qu'**entre chacun des bogies d'une part et la caisse de wagon de l'autre, est disposé au moins un système de mesure de déplacement et que ces systèmes de mesure de déplacement sont reliés à une unité d'évaluation.

6. Dispositif selon la revendication 5,
**caractérisé en ce que** deux systèmes de mesure de déplacement sont disposés sur le bogie à l'opposé l'un de l'autre.
